# EUROPÄISCHE PATENTSCHRIFT

(11) **EP 3 634 898 B1**
(45) Veröffentlichungstag und Bekanntmachung des Hinweises auf die Patenterteilung: **07.08.2024**
(21) Anmeldenummer: 18710305.6
(22) Anmeldetag: 07.02.2018
(51) Int. Cl.: B66B 7/06, D07B 5/00

(54) **DRAHTSEIL ALS TRAKTIONSSEIL FÜR AUFZÜGE**
WIRE CABLE AS A TRACTION CABLE FOR ELEVATORS
CÂBLE MÉTALLIQUE SERVANT DE CÂBLE DE TRACTION POUR ASCENSEURS

(30) Priorität: 08.06.2017 DE 102017112639
(43) Veröffentlichungstag der Anmeldung: 15.04.2020
(73) Patentinhaber: Pfeifer Holding GmbH & Co. KG, 87700 Memmingen (DE)
(72) Erfinder: LANGEN, Jürgen, 42857 Remscheid (DE); ROUSO, Julien, 40217 Düsseldorf (DE); SCHEUNEMANN, Wolfgang, 44628 Herne (DE)
(74) Vertreter: Bauer, Dirk
(86) Internationale Anmeldenummer: PCT/DE2018/100101
(87) Internationale Veröffentlichungsnummer: WO 2018/224069

(56) Entgegenhaltungen:
- EP-A1- 0 111 797
- EP-A1- 1 516 845
- DE-U1- 202011 109 156

## Beschreibung

Die Erfindung betrifft ein Drahtseil als Traktionsseil für Aufzüge, welches über eine Treibscheibe mit Rundrille läuft, wobei das Drahtseil eine Stahlseileinlage enthält, die von mehreren Stahlaußenlitzen umgeben ist.

Bei einem derartigen in der EP 0 111 797 A1 beschriebenen Drahtseil haben die die Kunststoffummantelungen aufweisenden Stahlaußenlitzen gegenüber den Stahlaußenlitzen ohne Kunststoffummantelung einen radialen Überstand, etwa in einem Bereich von a = 0,6 mm. Die Kunststoffummantelung dient zum Schutz und zur Schonung des Seiles, um dieses zu polstern und vor Korrosion zu schützen. Die mit einer Kunststoffummantelung versehenen Stahlaußenlitzen haben gemäß der zeichnerischen Darstellung der EP 0 111 797 A1 gegenüber den Stahlaußenlitzen ohne Kunststoffummantelung einen geringeren metallischen Querschnitt. Gemäß Seite 6, Absatz 1, dieser Druckschrift füllen die "kleineren" mit einer Kunststoffummantelung versehenen Stahlaußenlitzen nur Lücken aus und sollen keine tragende Funktion haben. EP 0 111 797 A1 offenbart den Oberbegriff des Anspruchs 1.

In der EP 0 444 245 B1 ist ein Drahtseil mit einer Stahlseileinlage, insbesondere für Aufzüge, beschrieben. Die Stahlseileinlage ist mit einer Kunststoffummantelung umspritzt, die von Stahlaußenlitzen umgeben ist, die zumindest teilweise in die Kunststoffummantelung der Stahlseileinlage eingebettet sind.

Dieses bekannte Drahtseil ist im besonderen Maße geeignet für Aufzüge, deren Treibscheiben mit Friktionsrillen ausgebildet sind, die eine Rundrille mit Unterschnitt, Keilform oder Keilform mit Unterschnitt darstellen.

Der Erfindung liegt die Aufgabe zugrunde, ein Drahtseil für eine mit einer Rundrille versehene Aufzugstreibscheibe zu schaffen, wobei einerseits der Reibwert des Seiles und damit die Seilleistung verbessert und anderseits auch die Lebendauer des Seiles erhöht sein soll.

Diese Aufgabe wird gelöst mit einem im Patentanspruch 1 beschriebenen Drahtseil.

Es hat sich herausgestellt, dass mit dem erfindungsgemäßen Drahtseil die erreichbare Reibungszahl f(µ) bei Treibscheiben mit Rundrille zwischen 0,15 und 0,3 liegt.

Gemäß einer bevorzugten Ausführungsform der Erfindung können die mit einer Kunststoffummantelung versehenen Stahlaußenlitzen und die Stahlaußenlitzen ohne Kunststoffummantelung als Außenlage des Drahtseils helixförmig angeordnet sein.

Gemäß der Erfindung haben die mit einer Kunststoffummantelung versehenen Stahlaußenlitzen einschließlich der Kunststoffummantelung relativ zu den Stahlaußenlitzen ohne Kunststoffummantelung einen radialen Überstand a von 0,1 mm bis 3,0 mm, vorzugsweise a = 0,2 mm bis 0,8 mm. Die mit einer Kunststoffummantelung versehenden Stahlaußenlitzen sind lasttragend und übertragen in Achsrichtung des Drahtseils Antriebskräfte auf das gesamte Drahtseil.

Die Kunststoffummantelung besteht vorzugsweise aus einem thermoplastischen Werkstoff, der ausgewählt ist aus der Gruppe von Polypropylen, Polyurethan, Polyvinylchlorid, Polyether-Polyurethan oder Polyamid.

Das erfindungsgemäße Drahtseil gemäß einem der Ansprüche 1 bis 4 kann auch für Treibscheiben verwendet werden, die mit Friktionsrillen ausgebildet sind, die eine Rundrille mit Unterschnitt, Keilform oder Keilform mit Unterschnitt haben.

Die Erfindung wird im Folgenden anhand der beiliegenden Zeichnung beschrieben:
Figur 1 zeigt im Querschnitt ein bekanntes Drahtseil mit einer von mehreren Stahlaußenlitzen umgebenen Stahlseileinlage,
Figur 2 zeigt einen Querschnitt des erfindungsgemäßen Drahtseils

Das in Figur 1 dargestellte bekannte Drahtseil enthält eine Stahlseileinlage 1, die von mehreren Stahlaußenlitzen umgeben ist. Die einzelnen Stahlaußenlitzen bestehen aus einer Vielzahl von Einzeldrähten.

Bei dem in Figur 2 dargestellten Drahtseil ist die Stahlseileinlage 1 von beispielsweise zwölf Stahlaußenlitzen umgeben. Von diesen zwölf Stahlaußenlitzen sind sechs Stahlaußenlitzen 2a mit einer Kunststoffummantelung 4 versehen, wobei die mit einer Kunststoffummantelung 4 versehenen Stahlaußenlitzen 2a im Wechsel mit Stahlaußenlitzen 2 ohne Kunststoffummantelung angeordnet sind.

Die mit einer Kunststoffummantelung 4 versehenen Stahlaußenlitzen 2a haben einschließlich der Kunststoffummantelung 4 relativ zu den Stahlaußenlitzen 2 ohne Kunststoffummantelung einen radialen Überstand a von 0,1 mm bis 3,0 mm, vorzugsweise a = 0,2 mm bis 0,8 mm.

Um bei den mit einer Kunststoffummantelung 4 versehenen Stahlaußenlitzen 2a den aus Figur 2 ersichtlichen geringeren metallischen Querschnitt gegenüber den Stahlaußenlitzen 2 hinsichtlich der Litzenfestigkeit zu kompensieren, werden für diese mit einer Kunststoffummantelung 4 versehenen Stahlaußenlitzen 2a Einzeldrähte 3a mit einer höheren Festigkeit verwendet als für die Stahlaußenlitzen 2 ohne Kunststoffummantelung.

## Patentansprüche

1. Drahtseil als Traktionsseil für Aufzüge, welches über eine Treibscheibe mit Rundrille läuft, wobei das Drahtseil eine Stahlseileinlage (1) enthält, die von mehreren mit einer Kunststoffummantelung (4) versehenen Stahlaußenlitzen (2a) im Wechsel mit Stahlaußenlitzen (2) ohne Kunststoffummantelung umgeben ist, wobei die mit einer Kunststoffummantelung (4) versehenen Stahlaußenlitzen (2a) einschließlich der Kunststoffummantelung (4) relativ zu den Stahlaußenlitzen (2) ohne Kunststoffummantelung einen radialen Überstand von 0,1 bis 3,0mm haben, **dadurch gekennzeichnet, dass** die mit einer Kunststoffummantelung (4) versehenen Stahlaußenlitzen (2a) aus Einzeldrähten (3a) bestehen, die eine höhere Zugfestigkeit haben als Einzeldrähte (3) der nicht mit einer Kunststoffummantelung versehenen Stahlaußenlitzen (2).

2. Drahtseil nach Anspruch 1, **dadurch gekennzeichnet, dass** die mit einer Kunststoffummantelung (4) versehenen Stahlaußenlitzen (2a) und die Stahlaußenlitzen (2) ohne Kunststoffummantelung (4) helixförmig als Außenlage des Drahtseils angeordnet sind.

3. Drahtseil nach einem der Ansprüche 1 oder 2, **dadurch gekennzeichnet, dass** die mit einer Kunststoffummantelung(4) versehenen Stahlaußenlitzen (2a) einschließlich der Kunststoffummantelung (4) relativ zu den Stahlaußenlitzen (2) ohne Kunststoffummantelung einen radialen Überstand von 0,2 bis 0,8mm haben.

4. Drahtseil nach einem der Ansprüche 1 bis 3, **dadurch gekennzeichnet, dass** der die Kunststoffummantelung (4) bildende Kunststoff aus einem thermoplastischen Werkstoff besteht, der ausgewählt ist aus der Gruppe von Polypropylen, Polyurethan, Polyvinylchlorid, Polyether-Polyurethan oder Polyamid.

## Claims

1. A wire rope as a traction rope for lifts, which runs over a traction sheave with a round groove, wherein the wire rope contains a steel cable insert (1) which is surrounded by a plurality of steel outer strands (2a) provided with a plastic sheathing (4) alternating with steel outer strands (2) without plastic sheathing, wherein the steel outer strands (2a) provided with a plastic sheathing (4) including the plastic sheathing (4) relative to the steel outer strands (2) without plastic sheathing comprise a radial supernatant of 0.1 to 3.0 mm, **characterized in that** the steel outer strands (2a) provided with a plastic sheathing (4) consist of single wires (3a) which have a higher tensile strength than single wires (3) of the steel outer strands (2) which are not provided with a plastic sheathing.

2. The wire rope according to Claim 1, **characterized in that** the steel outer strands (2a) provided with a plastic sheathing (4) and the steel outer strands (2) without plastic sheathing (4) are arranged in a helix shape as the outer layer of the wire rope.

3. The wire rope according to any one of the Claims 1 or 2, **characterized in that** the steel outer strands (2a) provided with a plastic sheathing (4) including the plastic sheathing (4) comprise a radial supernatant of 0.2 to 0.8 mm relative to the steel outer strands (2) without plastic sheathing.

4. The wire rope according to any one of the Claims 1 to 3, **characterized in that** the plastic that forms the plastic sheathing (4) consists of a thermoplastic material selected from the group consisting of polypropylene, polyurethane, polyvinyl chloride, polyether polyurethane or polyamide.

## Revendications

1. Câble métallique sous la forme d'un câble de traction pour ascenseurs et monte-charges, lequel passe sur une poulie motrice avec des rainures rondes, sachant que le câble métallique contient une âme de câble en acier (1), qui est entourée de plusieurs torons extérieurs en acier (2a) dotés d'un gainage en matière plastique (4) en alternance avec des torons extérieurs en acier (2) sans gainage en matière plastique, sachant que les torons extérieurs en acier (2a) dotés d'un gainage en matière plastique (4) y compris le gainage en matière plastique (4) possèdent un dépassement radial de 0,1 à 3,0 mm par rapport aux torons extérieurs en acier (2) sans gainage en matière plastique, ***caractérisé* en ce que** les torons extérieurs en acier (2a) dotés d'un gainage en matière plastique (4) sont composés de câbles individuels (3a), qui possèdent une résistance à la traction plus élevée que les câbles individuels (3) des torons extérieurs en acier (2) non dotés d'un gainage en matière plastique.

2. Câble métallique selon la revendication 1, ***caractérisé* en ce que** les torons extérieurs en acier (2a) dotés d'un gainage en matière plastique (4) et les torons extérieurs en acier (2) sans gainage en matière plastique (4) sont disposés en forme hélicoïdale en tant que couche extérieure du câble métallique.

3. Câble métallique selon l'une quelconque des revendications 1 ou 2, ***caractérisé* en ce que** les torons extérieurs en acier (2a) dotés d'un gainage en matière plastique (4) y compris le gainage en matière plastique (4) possèdent un dépassement radial de 0,2 à 0,8 mm par rapport aux torons extérieurs en acier (2) sans gainage en matière plastique.

4. Câble métallique selon l'une quelconque des revendications 1 à 3, ***caractérisé* en ce que** la matière plastique formant le gainage de matière plastique (4) est composée d'une matière thermoplastique, qui est choisie à partir du groupe constitué par le polypropylène, le polyuréthane, le chlorure de polyvinyle, le polyéther-polyuréthane ou le polyamide.
